# FASCICULE DE BREVET EUROPEEN

(11) **EP 0 544 603 B1**
(45) Date de publication et mention de la délivrance du brevet: **11.10.1995**
(21) Numéro de dépôt: 92420434.0
(22) Date de dépôt: 24.11.1992
(51) Int. Cl.: B44C 1/17, B41M 5/035

(54) **Procédé de décoration par sublimation d'encre**
Verfahren zur Dekoration durch Sublimation einer Tinte
Method of decorating by sublimation of ink

(30) Priorité: 26.11.1991 FR 9114875
(43) Date de publication de la demande: 02.06.1993
(73) Titulaire: Claveau, Jean-Noel, 39240 Arinthod (FR)
(72) Inventeur: Claveau, Jean-Noel, 39240 Arinthod (FR)
(74) Mandataire: Karmin, Roger

(56) Documents cités:
- EP-A- 0 014 615
- EP-A- 0 451 067
- WO-A-89/07530
- DE-A- 3 229 288
- GB-A- 2 191 444

## Description

La présente invention a trait à un procédé de décoration par sublimation d'une encre sur toute la surface d'un objet, quelle que soit sa forme (voir EP-A-0014615). Le demandeur est propriétaire d'une demande de brevet EP-A-0451067 qui décrit un procédé pour le transfert par sublimation d'un dessin imprimé sur une feuille de papier et une machine pour sa mise en oeuvre. A la suite de différents essais, il a été remarqué que la décoration des objets de formes courbes, sphériques, ou ovoïdes entraînait certains inconvénients lors de la mise en place de la feuille papier. Ces inconvénients résident essentiellement dans le fait que la feuille papier ne supporte aucune déformation suivant ses axes principaux. Cette contrainte provoque des irrégularités dans le recouvrement de l'objet par la feuille papier.

Ces irrégularités sont dues au fait que la feuille papier se plisse ou se froisse lors de sa mise en place par le vide autour de l'objet à décorer. Au moment de la sublimation, ces plis se transfèrent sur la surface de l'objet, provoquant une détérioration de la qualité du dessin reproduit.

Cette détérioration se traduit soit par une discontinuité du décor, soit par des portions de dessin décalées les unes par rapport aux autres, affectant la qualité du décor reproduit.

En conclusion, la feuille de papier à sublimer couramment utilisé dans ce procédé de décoration empêche donc de réaliser par traitement les objets de formes sphériques, courbes ou ovoïdes.

C'est à cet inconvénient qu'entend plus spécialement remédier la présente invention.

Le procédé suivant l'invention se caractérise en ce qu'il consiste :
- a utiliser comme support d'encre sublimable un matériau suffisamment extensible et perméable à l'air pour pouvoir s'adapter à la forme de l'objet à décorer sans risque de détérioration du décor à sublimer ;
- à envelopper l'objet dans le support d'encre sublimable afin que toutes ses faces soient recouvertes ;
- à placer l'ensemble dans une machine sous vide connue en soi qui est elle-même introduite dans un espace chaud pour provoquer le transfert du décor sur toute la surface de l'objet à décorer.

Le procédé de décoration suivant l'invention est mis en oeuvre grâce à un support d'encre réalisé en un matériau extensible comme par exemple un tissu, un tricot, ou une feuille de matière non tissée.

Ce matériau extensible est recouvert sur l'une de ses faces d'une encre sublimable représentant le décor à transférer. L'objet de forme quelconque est enveloppé dans le matériau extensible de manière que la face recouverte d'encre soit directement en contact avec les faces à décorer dudit objet. Ainsi, lorsque l'objet comporte des formes courbes ou sphériques, le matériau extensible s'allonge suivant ses axes géométriques de manière à envelopper parfaitement la surface de l'objet. Le matériau extensible est plaqué sans pli et sans froissement sur l'objet lors de la mise sous vide de la machine à sublimer décrite dans la demande EP-A-0451067 du demandeur.

Après sublimation, on remarque que le transfert du décor sur les surfaces courbes, sphériques ou ovoïdes de l'objet est d'une régularité et d'une constance remarquable.

## Revendications

1. Procédé de décoration de la surface d'un objet par sublimation d'encre, caractérisé en ce qu'il consiste :
- à utiliser comme support d'encre sublimable un matériau suffisamment extensible et perméable à l'air pour pouvoir s'adapter à la forme de l'objet à décorer sans risque de détérioration du décor à sublimer ;
- à envelopper l'objet dans le support d'encre afin que toutes ses faces soient recouvertes ;
- et à placer l'ensemble dans une machine sous vide connue en soi qui est elle-même introduite dans un espace chaud pour provoquer le transfert du décor sur toutes les faces de l'objet à décorer.

2. Support d'encre sublimable pour la mise en oeuvre du procédé suivant la revendication 1, caractérisé en ce qu'il est constitué, en combinaison, d'un matériau extensible tel qu'un tissu, un tricot, une feuille de matière non tissée et d'encre sublimable.

## Claims

1. A process for the decoration of the surface of an object by the sublimation of ink, characterized in that it comprises:
- using as a support for sublimable ink a material sufficiently extensible and permeable to air that it can be adapted to the shape of the object to be decorated without risk of deterioration to the decoration which is to be sublimed;
- enveloping the object in the ink support such that all its faces are covered;
- placing the assembly under vacuum in a known machine which is itself introduced into a hot region in order to instigate the transfer of decoration on to all the faces of the object to be decorated.

2. A support for sublimable ink for the performance of the process according to claim 1, characterized in that it comprises in combination an extensible material such as a cloth, a knitted fabric or a sheet of non-woven material, and sublimable ink.

## Patentansprüche

1. Verfahren zur Dekoration der Oberfläche eines Gegenstandes durch Sublimation einer Tinte, dadurch gekennzeichnet, daß es umfaßt:
- Verwenden eines in ausreichendem Maße dehnbaren und luftdurchlässigen Materials als Träger der sublimierbaren Tinte, damit sich dieses Material an die Form des zu verzierenden Gegenstandes ohne die Gefahr einer Beschädigung der zu sublimierenden Verzierung anpassen kann;
- Einwickeln des Gegenstandes in den Träger der Tinte, damit alle seine Flächen abgedeckt sind;
- und Einsetzen der Anordnung in eine unter Vakuum stehende Vorrichtung, die als solche bekannt ist und selbst in einen warmen Raum zum Herbeiführen des Übergangs der Verzierung auf alle Flächen des zu verzierenden Gegenstandes eingeführt wird.

2. Träger für sublimierbare Tinte zum Durchführen des Verfahrens nach Anspruch 1, dadurch gekennzeichnet, daß dieser in Kombination aus einem Matial, das so wie ein Gewebe, ein Strickstoff, eine Bahn aus einem nichtgewebten Material dehnbar ist, und aus sublimierbarer Tinte gebildet ist.
